# EUROPÄISCHE PATENTSCHRIFT

(11) **EP 2 886 635 B1**
(45) Veröffentlichungstag und Bekanntmachung des Hinweises auf die Patenterteilung: **06.02.2019**
(21) Anmeldenummer: 13198984.0
(22) Anmeldetag: 20.12.2013
(51) Int. Cl.: C11D 3/39, C11D 3/48, C11D 3/37, B65B 55/10

(54) **DESINFEKTIONSMITTEL**
DISINFECTANT
PRODUIT DE DÉSINFECTION

(43) Veröffentlichungstag der Anmeldung: 24.06.2015
(73) Patentinhaber: Chemische Fabrik Dr. Weigert GmbH & Co. KG, 20539 Hamburg (DE)
(72) Erfinder: Brand, Jana, 20539 Hamburg (DE); Springer, Matthias, 20539 Hamburg (DE); Kühnau, Birgit, 20539 Hamburg (DE)
(74) Vertreter: Glawe, Delfs, Moll

(56) Entgegenhaltungen:
- EP-A1- 1 767 554
- EP-A1- 2 677 022
- EP-A2- 1 222 934
- WO-A1-2006/076334
- WO-A1-2011/005270
- DE-A1-102010 038 340
- US-A1- 2008 226 584
- US-A1- 2013 243 650
- US-B1- 8 685 112

## Beschreibung

Die Erfindung betrifft ein Desinfektionsmittel enthaltend Peressigsäure, einen Kit zur Herstellung eines solchen Desinfektionsmittels, die Verwendung eines solchen Desinfektionsmittels zur Desinfektion von Oberflächen, vorzugsweise Kunststoffoberflächen, sowie ein Verfahren zur Desinfektion von Kunststoffbehältern unter Verwendung des Desinfektionsmittels.

Getränke werden industriell häufig in Kunststoffflaschen abgefüllt. Insbesondere mikrobiologisch sensible Getränke, beispielsweise Fruchtsäfte, die CO2-frei bzw.-arm sind, erfordern zur Sicherstellung einer langen Haltbarkeit, gegebenenfalls auch ohne Kühlung, eine so genannte kaltaseptische Abfüllung. Dabei erfolgt eine Entkeimung von Produkt (z.B. Fruchtsaft), Behälter (Flasche) und Verschlüssen und eine Zusammenführung der drei Komponenten unter keimfreien Bedingungen.

Bei Kunststoffflaschen, insbesondere PET-Flaschen, ist eine gebräuchliche Form der Entkeimung die so genannte Nassentkeimung unter Verwendung von Peressigsäure. Die Innen- und Außenflächen der Flaschen werden dabei mit einer wässrigen Lösung von Peressigsäure besprüht, gegebenenfalls mittels Dampf als Trägermedium.

Für eine wirksame Desinfektion ist eine vollständige Benetzung der Oberflächen wichtig, daher wird der Desinfektionslösung ein Netzmittel zugesetzt.

WO 2011/005270 A1 offenbart eine Desinfektionsmischung, die Peressigsäure, ein Tensid (Phosphatester) und ein wasserlösliches Polymer enthält. WO 2006/076334 A1 offenbart als mikrobiozide Mittel eine Zusammensetzung von Tensiden, Peroxiden, und Polymeren enthaltend PVP oder PVA. DE 10 2010 038 340 A1 offenbart Reiniger, die Tenside, Perverbindungen und Polymere enthalten.

Der vorliegenden Erfindung liegt die Aufgabe zu Grunde, ein Desinfektionsmittel der eingangs genannten Art zu schaffen, das gute Benetzungseigenschaften aufweist und im Lebensmittelbereich unproblematisch verwendbar ist.

Gelöst wird diese Aufgabe durch die Merkmale der unabhängigen Ansprüche. Vorteilhafte Ausführungsformen der Erfindung sind in den abhängigen Ansprüchen offenbart.

Die Erfindung beruht auf der überraschenden Erkenntnis, dass ein peressigsäurehaltiges Desinfektionsmittel, das als Netzmittel mindestens ein Polymer umfasst, das kationische dissoziierbare Gruppen oder eine Kombination von kationischen und anionischen dissoziierbaren Gruppen aufweist, einerseits eine gute Benetzung auch hydrophober Kunststoffoberflächen mit dem erfindungsgemäßen Desinfektionsmittel bewirkt und andererseits keine Inhaltsstoffe enthält, die lebensmittelrechtlich bedenklich oder möglicherweise deklarationspflichtig sind. Die oben definierten Polymere als Netzmittel bewirken eine vollständige Benetzung auch sehr hydrophober Oberflächen beispielsweise von PET-Flaschen und damit eine vollständige Desinfektion durch die Einwirkung der Peressigsäure auf die gesamte Oberfläche. Das erfindungsgemäße Desinfektionsmittel ist problemlos und weitgehend rückstandsfrei ausspülbar und enthält keine Inhaltsstoffe, die als in der Flasche möglicherweise verbleibende minimale Rückstände lebensmittelrechtlich bedenklich sind.

Im Rahmen der Erfindung bezeichnet der Begriff Desinfektionsmittel die tatsächliche Anwendungslösung, die mit den zu desinfizierenden Oberflächen in Kontakt gebracht wird. Im Regelfall wird ein solches Desinfektionsmittel in situ aus wenigstens zwei Komponenten hergestellt, von denen die erste Komponente Peressigsäure und die zweite Komponente ein entsprechendes Polymer enthält. Die Herstellung des Desinfektionsmittels kurz vor der Anwendung kann durch Vermischen und im Regelfall Verdünnen der Komponenten mit Wasser vor dem Aufsprühen auf die Oberflächen erfolgen, gegebenenfalls kann auch das Vermischen auf den Oberflächen selbst durch getrenntes Aufsprühen der beiden Komponenten erfolgen. Ein Kit aus wenigstens zwei beschriebenen Komponenten zur Herstellung eines erfindungsgemäßen Desinfektionsmittels ist somit ebenfalls Gegenstand der Erfindung.

Im Stand der Technik werden als Netzmittel Tenside verwendet. Das erfindungsgemäße Desinfektionsmittel bewirkt eine gute Benetzung überraschenderweise auch ohne jegliche Tenside. Die erfindungsgemäßen Desinfektionsmittel sind tensidfrei. Tenside sind Verbindungen, welche die Grenzflächenspannung herabsetzen, d.h. amphiphile Verbindungen mit mindestens einem hydrophoben und einem hydrophilen Molekülteil. Im Rahmen der Erfindung bezeichnet der Begriff Tenside die Gruppe bestehend aus anionischen Tensiden, kationischen Tensiden, amphoteren Tensiden, nichtionischen Tensiden und Blockcopolymeren (insbesondere aus Ethylenoxid- und Propylenoxideinheiten). Zur Erläuterung dieser Tensidklassen wird beispielhaft verwiesen auf Römpp Chemielexikon, 10. Auflage, Georg Thieme Verlag, Stichwort "Tenside".

Das erfindungsgemäße Desinfektionsmittel enthält als Netzmittel mindestens ein Polymer, das kationische dissoziierbare Gruppen oder eine Kombination von kationischen und anionischen dissoziierbaren Gruppen aufweist. Als Polymere bezeichnet man aus niedermolekularen Monomereinheiten aufgebaute makromolekulare Verbindungen. Beispielhaft verwiesen wird auf Römpp Chemielexikon, 10. Auflage, Georg Thieme Verlag, Stichwort "Polymere".

Ionisch dissoziierbare Gruppen dissoziieren in hinreichend polaren Lösungsmitteln (z. B. Wasser) zu Ionen und Gegenionen. Dementsprechend liegt das mindestens eine Polymer im anwendungsfertig verdünnten Desinfektionsmittel in wässriger Lösung wenigstens teilweise in ionischer Form vor. Im Rahmen der Erfindung ist es ausreichend, wenn das mindestens eine Polymer kationische dissoziierbare Gruppen aufweist. Bevorzugt ist das mindestens eine Polymer jedoch ein ampholytisches Polymer, d.h. es weist sowohl kationische als auch anionische dissoziierbare Gruppen auf.

Vorzugsweise kann das mindestens eine Polymer wenigstens eine Monomereinheit mit zumindest einer kationischen dissoziierbaren Gruppe umfassen und/oder wenigstens eine Monomereinheit mit zumindest einer anionischen dissoziierbaren Gruppe umfassen. Das mindestens eine Polymer kann wenigstens eine Monomereinheit mit zumindest einer Carboxylfunktion enthalten.

Vorzugsweise hat das mindestens eine Polymer ein mittleres Molekulargewicht größer 10.000, vorzugsweise größer 50.000, weiter vorzugsweise größer 100.000, und/oder kleiner 1.000.000, vorzugsweise kleiner 500.000. Vorteilhafterweise ist das mindestens eine Polymer ein Copolymer auf Acrylat- oder Methacrylatbasis. Es ist bevorzugt, dass das Copolymer als Monomereinheiten und/oder N-Isopropylacrylamid und/oder 2-Acrylamido-2-methyl-1-propansulfonsäure umfasst.

Kationische und ampholytische Polymere, wie sie im Rahmen der Erfindung Verwendung finden, sind dem Fachmann bekannt. Beispielhaft verwiesen wird auf die EP 1 767 554 A1, die ein ampholytisches Polymer auf Acrylat- bzw. Methacrylatbasis beschreibt, das als Monomereinheiten N-Isopropylacrylamid und optional 2-Acrylamido-2-methyl-1-propansulfonsäure umfasst. Entsprechende Polymere sind kommerziell verfügbar.

Das erfindungsgemäße Desinfektionsmittel kann mehr als ein Polymer mit kationischen dissoziierbaren Gruppen oder einer Kombination von kationischen und anionischen dissoziierbaren Gruppen enthalten. Vorzugsweise enthält das Desinfektionsmittel zwei Polymere mit kationischen dissoziierbaren Gruppen oder einer Kombination von kationischen und anionischen dissoziierbaren Gruppen.

Es ist vorteilhaft, wenn das Desinfektionsmittel zusätzlich wenigstens ein Polycarboxylat, vorzugsweise ein Polyacrylat, besonders bevorzugt ein Copolymer von Acrylsäure mit 2,5-Furandion enthält. Die Aufzählung der möglichen Inhaltsstoffe ist nicht abschließend. Insbesondere wird das Desinfektionsmittel in der Regel Wasser, vorzugsweise voll entsalztes Wasser, als Lösungsmittel enthalten.

Vorteilhafterweise weist das Desinfektionsmittel bei einer Temperatur von 20°C eine Oberflächenspannung > 50 mN/m, vorzugsweise > 60 mN/m auf (gemessen mit der Ringabreißmethode nach DeNoüy).

Das erfindungsgemäße Desinfektionsmittel enthält bevorzugt Peressigsäure in einer Konzentration von 1.000 bis 5.000 ppm, weiter vorzugsweise 1.500 bis 3.500 ppm. Diese Konzentrationsbereiche sind bevorzugt für eine wirksame Oberflächendesinfektion.

Der Gehalt des Netzmittels beträgt bevorzugt 0,02-0,5 Gew.-%, weiter vorzugsweise 0,05-0,3 Gew.-%.

Das erfindungsgemäße Desinfektionsmittel kann weitere Inhaltsstoffe enthalten. Beispielsweise kann es zur Einstellung des pH-Werts und/oder als Komplexbildner wenigstens eine Säure enthalten. Bei der wenigstens einen Säure kann es sich um eine organische Säure, vorzugsweise um eine α-Hydroxy-Carbonsäure wie Citronensäure, Weinsäure, Äpfelsäure, Milchsäure usw. handeln. Citronensäure ist besonders bevorzugt. Im Rahmen der Erfindung kann die Säure auch als Indikator verwendet werden, um das vollständige Ausspülen des erfindungsgemäßen Desinfektionsmittels zu überprüfen. Bei der Verwendung von Citronensäure kann beispielsweise deren verbleibender Restgehalt in bekannter Weise enzymatisch bestimmt werden.

Das erfindungsgemäße Desinfektionsmittel wird bevorzugt unmittelbar vor der Anwendung hergestellt, bevorzugt aus einem Kit, der ein weiterer Gegenstand der Erfindung ist. Der erfindungsgemäße Kit dient zur Herstellung eines erfindungsgemäßen Desinfektionsmittels und enthält wenigstens zwei Komponenten. Erfindungsgemäß enthält eine erste Komponente Peressigsäure und eine zweite Komponente ein Polymer, das kationische dissoziierbare Gruppen oder eine Kombination von kationischen und anionischen dissoziierbaren Gruppen aufweist. Die oben im Kontext des Desinfektionsmittels beschriebenen fakultativen weiteren Inhaltsstoffe sind bevorzugt in der zweiten Komponente (Netzmittel) enthalten.

Die zweite Komponente (Netzmittel bzw. Netzmittelkonzentrat) weist vorzugsweise einen Anteil an Polymeren mit kationischen dissoziierbaren Gruppen oder einer Kombination von kationischen und anionischen dissoziierbaren Gruppen von mindestens 0,001 Gew.-%, vorzugsweise mindestens 0,01 Gew.-%, weiter vorzugsweise mindestens 0,1 Gew.-%, weiter vorzugsweise mindestens 1 Gew.-%, weiter vorzugsweise mindestens 2 Gew.-%, besonders bevorzugt mindestens 3 Gew.-%, und/oder maximal 40 Gew.-%, vorzugsweise maximal 30 Gew.-%, weiter vorzugsweise maximal 20 Gew.-%, weiter vorzugsweise maximal 10 Gew.-%, besonders bevorzugt maximal 5 Gew.-% auf.

Vorzugsweise enthält diese zweite Komponente wenigstens eine der oben beschriebenen Säuren wie bspw. Citronensäure, vorzugsweise 0,5 bis 30 Gew.-% Säure. Besonders bevorzugt sind 5 bis 20 Gew.-% Säure.

Gegenstand der Erfindung ist ferner die Verwendung eines erfindungsgemäßen Desinfektionsmittels oder Kits zur Desinfektion von Oberflächen, vorzugsweise Kunststoffoberflächen. Es erfolgt auch ohne Zusatz von Tensiden eine vollständige Benetzung auch hydrophober Kunststoffoberflächen und eine dementsprechend vollständige Flächendesinfektion.

Ein weiterer Gegenstand der Erfindung ist ein Verfahren zur Desinfektion von Kunststoffbehältern, insbesondere Kunststoffflaschen. Bevorzugte Kunststoffe sind PET, PE und Polycarbonate. Erfindungsgemäß werden die zu desinfizierenden Oberflächen der Flaschen (Außenflächen und insbesondere Innenflächen) mit einem erfindungsgemäßen Desinfektionsmittel in Kontakt gebracht. Dies kann durch Aufsprühen, gegebenenfalls Aufsprühen mittels eines Hilfsmediums wie beispielsweise Dampf erfolgen. Im Rahmen der Erfindung ist es ebenfalls möglich, die Komponenten eines erfindungsgemäßen Kits (gegebenenfalls verdünnt mit Wasser) separat aufzusprühen, so dass das erfindungsgemäße Desinfektionsmittel in situ auf den zu desinfizierenden Oberflächen gebildet wird. Alternativ und in der Regel bevorzugt findet ein vorheriges Vermischen der Komponenten statt.

Das erfindungsgemäße Verfahren ist bevorzugt verwendbar im Zusammenhang mit der kaltsterilen Abfüllung von Getränken, insbesondere CO2-freien bzw. -armen Getränken wie beispielsweise Fruchtsäften. Bevorzugt kann das Verfahren angewendet werden bei Temperaturen von 30-60 °C, weiter vorzugsweise 35-45 °C.

Ausführungsbeispiele der Erfindung werden nachfolgend anhand der Beispiele beschrieben.

### Beispiel 1

Das erfindungsgemäße Desinfektionsmittel wird bevorzugt aus einem 2-Komponenten-System bzw. -Kit hergestellt. In der ersten Komponente ist Peressigsäure enthalten, in der zweiten Komponente das erfindungsgemäße Netzmittel. Peressigsäurekomponente (PES-Komponente):
Hier können kommerziell erhältliche wässrige Peressigsäure-Lösungen eingesetzt werden. In den Ausführungsbeispielen wird das kommerziell von Fa. Dr. Weigert erhältliche Konzentrat neoseptal® PE 15 eingesetzt, das in wässriger Lösung Essigsäure und Wasserstoffperoxid enthält, so dass sich ein Gleichgewicht mit einer wirksamen Konzentration von Peressigsäure von etwa 15 Gew.-% einstellt.

### Netzmittelkomponente (NM-Komponente Erfindung):

Drei erfindungsgemäße Netzmittelkomponenten werden gemäß den nachfolgenden Rezepturen zubereitet. Alle Prozentangaben in den Beispielen sind Gew.-%, soweit nicht anders angegeben. In den nachfolgenden Beispielen wird die Netzmittelkomponente gemäß Beispiel 1.1 verwendet, sofern nicht anders angegeben, und als NMK 1 bezeichnet.

| Beispiel 1.1 | Einsatzmenge aktiv (in %) | CAS-Nr. |
|---|---|---|
| 1-propanaminium, N,N,N-trimethyl-3-[(2-methyl-1-oxo-2-propenyl)amino]-, chloride, polymer with ethyl 2-propenoate and sodium 2-propenoate | 2,6 | 192003-74-0 |
| 2-Propenoic acid, polymer with 2,5-furandione, sodium salt | 0,4 | 52255-49-9 |
| Citronensäure | 10 | 5949-29-1 |
| Wasser | ad. 100 | |
| | | |

| Beispiel 1.2 | | |
|---|---|---|
| 1-Propanaminium, N,N,N-trimethyl-3-((2-methyl-1-oxo-2-propen-1-yl)amino)-, chloride, polymer with N-(1-methylethyl)-2-propenamide, 2-methyl-2-((1-oxo-2-propen-1-yl)amino)-1-propanesulfonc acid and 2-propenoic acid, sodium salt | 5,2 | 880345-00-6 |
| Aziridine, polymer with 2-(chloromethyl)oxirane and oxirane, N-(2-carboxyethyl) derivs. | 0,4 | 845752-17-2 |
| Citronensäure | 10 | 5949-29-1 |
| Wasser | ad. 100 | |
| | | |

| Beispiel 1.3 | | |
|---|---|---|
| 1-propanaminium,N,N,N-trimethyl-3-[(2-methyl-1-oxo-2-propenyl)amino]-, chloride, polymer with ethyl 2-propenoate and sodium 2-propenoate | 5,5 | 192003-74-0 |
| Citronensäure | 10 | 5949-29-1 |
| Wasser | ad. 100 | |

### Netzmittelkomponente (NM-Komponente Vergleichsbeispiel):

In den Vergleichsbeispielen wird als Netzmittelkomponente des Standes der Technik doscan® CAF der Fa. Dr. Weigert verwendet. Es handelt sich um ein tensidhaltiges Netzmittel, das geringe Mengen QAV (quarternäre Ammoniumverbindungen) enthält. Die wesentlichen Inhaltsstoffe sind Fettalkoholpolyglykolether und Dioctylmethylammoniumchlorid. Nachfolgend wird sie mit NMK V bezeichnet.

### Beispiel 2

In diesem Beispiel wird der Einfluss der Netzmittelkomponente auf die Stabilität von Peressigsäure in wässriger Lösung überprüft. Es werden wässrige Lösungen der PES-Komponente hergestellt, die eine gemessene Ausgangskonzentration von Peressigsäure von 1.589 ppm aufweisen. Zusätzlich enthalten diese Lösungen folgende Netzmittel:
Beispiel 2.1: 0,08 Gew.-% NMK 1
Vergleichsbeispiel 2.2: 0,08 Gew.-% NMK V
Vergleichsbeispiel 2.3: Kein Netzmittel

Die Lösungen werden in einem Becherglas bei 40 °C mit einem Magnetrührer gerührt. Nach 8 und 30 h wird die Konzentration der Peressigsäure bestimmt. Die Konzentrationsangaben in der Tabelle 1 sind in ppm angegeben.

**Tabelle 1**

| Zeit | Bspl. 2.1 | Vglbspl. 2.2 | Vglbspl. 2.3 |
|---|---|---|---|
| 0 h | 1.589 | 1.589 | 1.589 |
| 8 h | 1.587 | 1.600 | 1.598 |
| 30 h | 1.387 | 1.455 | 1.568 |

Man erkennt, dass bei Abwesenheit eines Netzmittels praktisch kein Abbau der Peressigsäure stattfindet, während sowohl das erfindungsgemäße Netzmittel als auch das Vergleichsbeispiel des Standes der Technik zu einem geringfügigen Abbau führen, der innerhalb der Messungenauigkeiten in etwa gleich ist.

### Beispiel 3

In diesem Beispiel wird die Ausspülbarkeit geprüft. In Hamburger Stadtwasser werden Lösungen von 1,5 Gew.-% PES-Komponente hergestellt, die als Netzmittel enthalten:
Beispiel 3.1: 0,1 Gew.-% NMK 1
Vergleichsbeispiel 3.2: 0,1 Gew.-% NMK V
Vergleichsbeispiel 3.3: Kein Netzmittel

Die Innenwände einer 1 l-PET-Flasche werden mit den Lösungen benetzt, die Lösungen werden ablaufen gelassen. Das Benetzungsbild des Beispiels 3.1 und Vergleichsbeispiel 3.2 zeigt einen schaumig flächendeckenden Film, der kaum aufreißt. Bei Vergleichsbeispiel 3.3 zeigen sich einzelne haftende Tropfen ohne Filmbildung, also eine schlechte Benetzung der Oberfläche.

Die benetzen Flaschen wurden anschließend 4mal hintereinander mit jeweils 30 ml VE-Wasser ausgespült. Die zum Ausspülen verwendete Lösung wurde aufgefangen (Lsg 1 bis 4) und die Oberflächenspannung bestimmt (Tabelle 2, Angaben in [mN/m]). Das verwendete VE-Wasser besitzt eine Oberflächenspannung von 72 mN/m.

**Tabelle 2**

| | Lsg 1 | Lsg 2 | Lsg 3 | Lsg 4 |
|---|---|---|---|---|
| Bspl. 3.1 | 60 | 63 | 65 | 68 |
| Vglbspl. 3.2 | 44 | 50 | 57 | 60 |
| Vglbspl.3.3 | 72 | 72 | 72 | 72 |

Man erkennt, dass sich ein erfindungsgemäßes Desinfektionsmittel deutlich besser ausspülen lässt als das Vergleichsbeispiel, das Tenside enthält. Bereits nach einmaligem Ausspülen ist erfindungsgemäß bereits eine Oberflächenspannung erreicht, für die bei dem Vergleichsbeispiel mit Tensiden ein viermaliges Ausspülen erforderlich ist. Bei der zum Vergleich ebenfalls herangezogenen Lösung ohne Netzmittel findet von vornherein keine Absenkung der Oberflächenspannung statt.

### Beispiel 4

In diesem Beispiel werden die Lösungen des Beispiels 2 auf ihre Desinfektionswirkung geprüft. Die Innenflächen einer 1 l PET-Flasche werden mit 10 yl einer Keimsuspension (enthaltend eine berechnete Keimzahl von 106) des Referenzkeims B. atrophaeus eingenebelt. Anschließend erfolgt eine übliche Desinfektion in einer kaltaseptischen Abfüllanlage und eine anschließende Bestimmung der Keimzahlreduktion. Diese betragt (in log-Stufen) bei Beispiel 2.1 und Vergleichsbeispiel 2.2 jeweils 6,3, beim Vergleichsbeispiel 2.3 (ohne Netzmittel) lediglich 3,3. Man erkennt, dass das erfindungsgemäß verwendete Netzmittel zu einer genauso guten vollständigen Benetzung der Oberflächen führt wie der Stand der Technik, ohne dass dazu Tenside erforderlich sind.

## Patentansprüche

1. Desinfektionsmittel enthaltend Peressigsäure, **dadurch gekennzeichnet, dass** es tensidfrei ist und als Netzmittel mindestens ein Polymer enthält, das kationische dissoziierbare Gruppen oder eine Kombination von kationischen und anionischen dissoziierbaren Gruppen aufweist.

2. Desinfektionsmittel nach Anspruch 1, **dadurch gekennzeichnet, dass** das mindestens eine Polymer anionische und kationische dissoziierbare Gruppen aufweist.

3. Desinfektionsmittel nach einem der Ansprüche 1 oder 2, **dadurch gekennzeichnet, dass** das mindestens eine Polymer wenigstens eine Monomereinheit mit zumindest einer kationischen dissoziierbaren Gruppe umfasst und/oder wenigstens eine Monomereinheit mit zumindest einer anionischen dissoziierbaren Gruppe umfasst.

4. Desinfektionsmittel nach Anspruch 3, **dadurch gekennzeichnet, dass** das mindestens eine Polymer wenigstens eine Monomereinheit mit zumindest einer Carboxylfunktion umfasst.

5. Desinfektionsmittel nach einem der Ansprüche 1 bis 4, **dadurch gekennzeichnet, dass** das mindestens eine Polymer ein Copolymer auf Acrylat- oder Methacrylatbasis ist.

6. Desinfektionsmittel nach Anspruch 5, **dadurch gekennzeichnet, dass** das Copolymer als Monomereinheiten wenigstens N-Isopropylacrylamid und/oder 2-Acrylamido-2-methyl-1-propansulfonsäure umfasst.

7. Desinfektionsmittel nach einem der Ansprüche 1 bis 6, **dadurch gekennzeichnet, dass** das mindestens eine Polymer ein mittleres Molekulargewicht größer 10.000, vorzugsweise größer 50.000, weiter vorzugsweise größer 100.000, und/oder kleiner 1.000.000, vorzugsweise kleiner 500.000 hat.

8. Desinfektionsmittel nach einem der Ansprüche 1 bis 7, **dadurch gekennzeichnet, dass** es Peressigsäure in einer Konzentration von 1.000 bis 5.000 ppm, vorzugsweise 1.500 bis 3.500 ppm enthält.

9. Desinfektionsmittel nach einem der Ansprüche 1 bis 8, **dadurch gekennzeichnet, dass** es wenigstens eine Säure enthält, wobei die wenigstens eine Säure vorzugsweise eine organische Säure, weiter vorzugsweise eine Lebensmittelsäure, besonders bevorzugt Citronensäure ist.

10. Kit zur Herstellung eines Desinfektionsmittels nach einem der Ansprüche 1 bis 9, der wenigstens zwei Komponenten enthält, **dadurch gekennzeichnet, dass** eine erste Komponente Peressigsäure und eine zweite Komponente ein Polymer enthält, das kationische dissoziierbare Gruppen oder eine Kombination von kationischen und anionischen dissoziierbaren Gruppen aufweist.

11. Kit nach Anspruch 10, **dadurch gekennzeichnet, dass** in der zweiten Komponente der Anteil an Polymeren mit kationischen dissoziierbaren Gruppen oder einer Kombination von kationischen und anionischen dissoziierbaren Gruppen mindestens 0,001 Gew.-%, vorzugsweise mindestens 0,01 Gew.-%, weiter vorzugsweise mindestens 0,1 Gew.-%, weiter vorzugsweise mindestens 1 Gew.-%, weiter vorzugsweise mindestens 2 Gew.-%, besonders bevorzugt mindestens 3 Gew.-%, und/oder maximal 40 Gew.-%, vorzugsweise maximal 30 Gew.-%, weiter vorzugsweise maximal 20 Gew.-%, weiter vorzugsweise maximal 10 Gew.-%, besonders bevorzugt maximal 5 Gew.-% beträgt.

12. Kit nach Anspruch 10 oder 11, **dadurch gekennzeichnet, dass** die zweite Komponente wenigstens eine Säure enthält, wobei die wenigstens eine Säure vorzugsweise eine organische Säure, weiter vorzugsweise eine Lebensmittelsäure, besonders bevorzugt Citronensäure ist, wobei vorzugsweise der Säuregehalt 0,5 bis 30 Gew.-%, weiter vorzugsweise 5 bis 20 Gew.-% beträgt.

13. Verwendung eines Desinfektionsmittels nach einem der Ansprüche 1 bis 9 oder eines Kits nach einem der Ansprüche 10 bis 12 zur Desinfektion von Oberflächen, vorzugsweise Kunststoffoberflächen.

14. Verfahren zur Desinfektion von Kunststoffbehältern, insbesondere Kunststoffflaschen, **dadurch gekennzeichnet, dass** die zu desinfizierenden Oberflächen der Flaschen mit einem Desinfektionsmittel nach einem der Ansprüche 1 bis 9 oder den Komponenten eines Kits nach einem der Ansprüche 10 bis 12 in Kontakt gebracht werden.

15. Verfahren nach Anspruch 14, **dadurch gekennzeichnet, dass** die Desinfektion bei einer Temperatur von 30 bis 60°C, vorzugsweise 35 bis 45°C erfolgt.

## Claims

1. Disinfectant comprising peracetic acid, **characterized in that** the disinfectant is surfactant-free and comprises as a wetting agent at least one polymer which has cationic dissociable groups or a combination of cationic and anionic dissociable groups.

2. Disinfectant according to Claim 1, **characterized in that** the at least one polymer has anionic and cationic dissociable groups.

3. Disinfectant according to either of Claims 1 and 2, **characterized in that** the at least one polymer comprises at least one monomer unit having at least one cationic dissociable group and/or comprises at least one monomer unit having at least one anionic dissociable group.

4. Disinfectant according to Claim 3, **characterized in that** the at least one polymer comprises at least one monomer unit having at least one carboxyl function.

5. Disinfectant according to any of Claims 1 to 4, **characterized in that** the at least one polymer is an acrylate-based or methacrylate-based copolymer.

6. Disinfectant according to Claim 5, **characterized in that** the copolymer comprises as monomer units at least N-isopropylacrylamide and/or 2-acrylamido-2-methyl-1-propanesulfonic acid.

7. Disinfectant according to any of Claims 1 to 6, **characterized in that** the at least one polymer has an average molecular weight of greater than 10,000, preferably of greater than 50,000, more preferably of greater than 100,000, and/or of less than 1,000,000, preferably of less than 500,000.

8. Disinfectant according to any of Claims 1 to 7, **characterized in that** it comprises peracetic acid in a concentration of 1000 to 5000 ppm, preferably 1500 to 3500 ppm.

9. Disinfectant according to any of Claims 1 to 8, **characterized in that** it comprises at least one acid, the at least one acid preferably being an organic acid, more preferably a food acid, very preferably citric acid.

10. Kit for preparing a disinfectant according to any of Claims 1 to 9, the kit comprising at least two components, **characterized in that** a first component comprises peracetic acid and a second component comprises a polymer which has cationic dissociable groups or a combination of cationic and anionic dissociable groups.

11. Kit according to Claim 10, **characterized in that** in the second component the fraction of polymers having cationic dissociable groups or a combination of cationic and anionic dissociable groups is at least 0.001 wt%, preferably at least 0.01 wt%, more preferably at least 0.1 wt%, more preferably at least 1 wt%, more preferably at least 2 wt%, very preferably at least 3 wt%, and/or not more than 40 wt%, preferably not more than 30 wt%, more preferably not more than 20 wt%, more preferably not more than 10 wt%, very preferably not more than 5 wt%.

12. Kit according to Claim 10 or 11, **characterized in that** the second component comprises at least one acid, the at least one acid being preferably an organic acid, more preferably a food acid, very preferably citric acid, the acid content being preferably 0.5 to 30 wt%, more preferably 5 to 20 wt%.

13. Use of a disinfectant according to any of Claims 1 to 9 or of a kit according to any of Claims 10 to 12 for disinfecting surfaces, preferably surfaces of plastic.

14. Method for disinfecting plastic containers, more particularly plastic bottles, **characterized in that** the bottle surfaces to be disinfected are contacted with a disinfectant according to any of Claims 1 to 9 or with the components of a kit according to any of Claims 10 to 12.

15. Method according to Claim 14, **characterized in that** the disinfection takes place at a temperature of 30 to 60°C, preferably 35 to 45°C.

## Revendications

1. Produit de désinfection contenant de l'acide peracétique, **caractérisé en ce qu'**il ne comporte pas de tensioactif et contient, comme agent mouillant, au moins un polymère qui présente des groupes cationiques dissociables ou une combinaison de groupes cationiques et anioniques dissociables.

2. Produit de désinfection selon la revendication 1, **caractérisé en ce que** l'au moins un polymère présente des groupes anioniques et cationiques dissociables.

3. Produit de désinfection selon l'une quelconque des revendications 1 ou 2, **caractérisé en ce que** l'au moins un polymère comprend au moins un motif monomère avec au moins un groupe cationique dissociable et/ou au moins un motif monomère avec au moins un groupe anionique dissociable.

4. Produit de désinfection selon la revendication 3, **caractérisé en ce que** l'au moins un polymère présente au moins un motif monomère avec au moins une fonction carboxyle.

5. Produit de désinfection selon l'une quelconque des revendications 1 à 4, **caractérisé en ce que** l'au moins un polymère est un copolymère à base d'acrylate ou de méthacrylate.

6. Produit de désinfection selon la revendication 5, **caractérisé en ce que** le copolymère comprend, comme motifs monomères, au moins du N-isopropylacrylamide et/ou de l'acide 2-acrylamido-2-méthyl-1-propanesulfonique.

7. Produit de désinfection selon l'une quelconque des revendications 1 à 6, **caractérisé en ce que** l'au moins un polymère a un poids moléculaire moyen supérieur à 10 000, de préférence supérieur à 50 000, de manière davantage préférée supérieur à 100 000, et/ou inférieur à 1 000 000, de préférence inférieur à 500 000.

8. Produit de désinfection selon l'une quelconque des revendications 1 à 7, **caractérisé en ce qu'**il contient de l'acide peracétique en une concentration de 1000 à 5000 ppm, de préférence de 1500 à 3500 ppm.

9. Produit de désinfection selon l'une quelconque des revendications 1 à 8, **caractérisé en ce qu'**il contient au moins un acide, dans lequel l'au moins un acide est de préférence un acide organique, de manière davantage préférée un acide alimentaire, de manière particulièrement préférée de l'acide citrique.

10. Kit de production d'un produit de désinfection selon l'une quelconque des revendications 1 à 9, qui contient au moins deux composants, **caractérisé en ce qu'**un premier composant contient de l'acide peracétique et un deuxième composant contient un polymère qui présente des groupes cationiques dissociables ou une combinaison de groupes cationiques et anioniques dissociables.

11. Kit selon la revendication 10, **caractérisé en ce que**, dans le deuxième composant, la proportion de polymères avec des groupes cationiques dissociables ou une combinaison de groupes cationiques et anioniques dissociables est d'au moins 0,001 % en poids, de préférence d'au moins 0,01 % en poids, de manière davantage préférée d'au moins 0,1 % en poids, de manière davantage préférée d'au moins 1 % en poids, de manière davantage préférée d'au moins 2 % en poids, de manière particulièrement préférée d'au moins 3 % en poids et/ou au maximum de 40 % en poids, de préférence au maximum de 30 % en poids, de manière davantage préférée au maximum de 20 % en poids, de manière davantage préférée au maximum de 10 % en poids, de manière particulièrement préférée au maximum de 5 % en poids.

12. Kit selon la revendication 10 ou 11, **caractérisé en ce que** le deuxième composant contient au moins un acide, dans lequel l'au moins un acide est de préférence un acide organique, de manière davantage préférée un acide alimentaire, de manière particulièrement préférée de l'acide citrique, dans lequel de préférence la teneur en acide est de 0,5 à 30 % en poids, de manière davantage préférée de 5 à 20 % en poids.

13. Utilisation d'un produit de désinfection selon l'une quelconque des revendications 1 à 9 ou d'un kit selon l'une quelconque des revendications 10 à 12 pour la désinfection de surfaces, de préférence de surfaces en plastique.

14. Procédé de désinfection de récipients en plastique, en particulier de bouteilles en plastique, **caractérisé en ce que** les surfaces des bouteilles à désinfecter sont mises en contact avec un produit de désinfection selon l'une quelconque des revendications 1 à 9 ou avec les composants d'un kit selon l'une quelconque des revendications 10 à 12.

15. Procédé selon la revendication 14, **caractérisé en ce que** la désinfection s'effectue à une température de 30 à 60 °C, de préférence de 35 à 45 °C.
